# EUROPÄISCHE PATENTSCHRIFT

(11) **EP 1 175 536 B1**
(45) Veröffentlichungstag und Bekanntmachung des Hinweises auf die Patenterteilung: **23.11.2005**
(21) Anmeldenummer: 00938623.6
(22) Anmeldetag: 04.05.2000
(51) Int. Cl.: E04B 1/348

(54) **3-D-MODUL FERTIGTEILBAUSYSTEM**
THREE-DIMENSIONAL MODULAR SYSTEM OF ASSEMBLY UNITS
SYSTEME DE CONSTRUCTION A L'AIDE D'ELEMENTS PREFABRIQUES MODULAIRES EN TROIS DIMENSIONS

(30) Priorität: 05.05.1999 DE 19920765
(43) Veröffentlichungstag der Anmeldung: 30.01.2002
(73) Patentinhaber: Stöter, Heinrich, 22763 Hamburg (DE)
(72) Erfinder: Stöter, Heinrich, 22763 Hamburg (DE)
(74) Vertreter: Hansen, Jochen
(86) Internationale Anmeldenummer: PCT/EP2000/004004
(87) Internationale Veröffentlichungsnummer: WO 2000/068522

(56) Entgegenhaltungen:
- EP-A1- 0 196 342
- DE-A- 1 784 054
- DE-A- 1 952 883
- DE-A- 2 941 382
- DE-A1- 3 411 210
- US-A- 4 021 976
- US-A- 4 138 833
- US-A- 4 195 453
- US-A- 4 528 793
- US-A- 5 103 604

## Beschreibung

Die Erfindung betrifft ein Bausystem mit Fertigteil-Bauelementen, welche zum Aufbauen von Gebäuden mit mehreren Zellen zusammensetzbar ausgebildet sind, gemäß dem Oberbegriff des Anspruchs 1.

Zur Erstellung von Gebäuden ist es bisher bekannt, einzelne zweidimensionale Wandelemente zu montieren und anschließend entsprechende Deckelemente aufzusetzen. Zur Monatage der einzelnen Wandelemente ist jedoch eine umfangreiche Hilfskonstruktion zur Abstützung der Wände solange erforderlich, bis ein konstruktives Gefüge die Auflage durch Decken ermöglicht, da keine Vorkehrungen für eine Horizontalaussteifung vorgesehen sind. Eine Montage ohne entsprechende Hilsfmittel ist deshalb ausgeschlossen. Daher hat das zweidimensionale Fertigteil-System den Nachteil eines relativ hohen Kostenaufwandes für die Aufstellung und Montage der einzelnen Fertigteilelemente.

Zur Verbesserung dieses Zustandes wurden Raumzellen entwickelt, welche in Form einer "Kiste" oder eines "Containers" eine Zelle des zu erstellenden Gebäudes mit Wänden, Boden und Decke bilden, wie beispielsweise aus der DE 17 84 054 A1 bekannt. Das Wort "Zelle" bezeichnet dabei einen Teil des zu erstellenden Gebäudes, welche später ein Raum bzw. Wohnraum ist. Diese haben zwar nicht den vorgenannten Kostennachteil bei der Montage, da man diese "Kisten" einfach aufeinander stapeln kann, jedoch ergibt sich eine praktisch verlorengegangene Variabilität bei der Gestaltung der verschiedenen Zellen eines zu erstellenden Gebäudes, da die Zellengröße und Geometrie der "Kisten" als fest und unveränderbar vorgegeben ist. Eine auf die Planungsaufgabe abgestimmte Flächenaufteilung ist so nur eingeschränkt möglich. Diese normierte Containersierung der Baubedürfnisse und des Bauablaufes stößt deshalb auf den Widerspruch der Bauwelt, insbesondere deshalb, weil sich diese Art der Raumzellenfertigung gestalterisch kaum verstecken läßt. Außerdem erzeugt die doppelte Ausbildung von Decken bzw. Böden (auf jede Decke einer "Kiste" stößt ein jeweiliger Boden einer darüber angeordneten "Kiste") ein unnötiges Raumvolumen und damit Geschoßhöhe und zusätzliche Kosten.

Da jedoch die Ansprüche gerade beim Bauen sehr individualisiert sind, würde die Reduzierung der Bedürfnisse auf Raumzellen zu einer unwirtschaftlichen Anzahl unterschiedlichster Zellenvariationen führen. Gerade die Geschichte der sog. Sanitärzellen zeigt deshalb, daß ein derartiges System nur für spezielle Anwendungsfälle mit vielen gleichartigen Zellen (Krankenhäuse, Heime, etc.) in Betracht kommt. Eine wirtschaftliche Umsetzung dieses Containersystems ist bei der Berücksichtigung individueller Ansprüche jedoch nicht möglich.

Aus der DE 1 952 883 A ist ein Gebäude als Sammelgarage für Wohnsiedlungen bekannt, das aus monolithisch vorgefertigten, transportablen, torseitig und bodenseitig offenen Garagenzellen aufgebaut ist, die in zwei Reihen mit der Torseite einander gegenüberliegend in einem einen Fahrtrakt belassenden Abstand voneinander angeordnet sind und deckenseitig Mittel zur Aufnahme einer den Fahrtrakt überspannenden stützenlosen Deckenplatte aufweisen. Dabei weist die Garagenzelle zur Aufnahme der Deckenlasten der Fahrtraktplatte einen entsprechend dimensionierten Torsturz auf. Diese Sammelgarage aus Garagenzellen läßt ebenfalls kaum eine individuelle Flächenaufteilung zu, wie dies sicherlich bei einer Sammelgarage auch nicht erforderlich ist.

Im Gegensatz ist dazu Aufgabe der vorliegenden Erfindung ein Bausystem anzugeben, bei dem eine große Variabilität bei der Gebäudeplanung möglich ist.

Diese Aufgabe wird durch das Bausystem mit dreidimensionalen Fertigteil-Bauelementen mit den in Anspruch 1 dargestellten Merkmalen gelöst.

Dazu ist vorgesehen, daß ein erstes 3-D-Modul Fertigteilbauelement drei Seitenwandungen einer Zelle jeweils teilweise ausbildet. Dies hat den Vorteil, daß das zu erstellende Gebäude auf einer einfach konzipierten Unterlage errichtbar ist, wobei gleichzeitig eine große Variationsvielfalt bei wenigen verschieden ausgebildeten Fertigteil 3-D-Modulen erzielt wird.

Das erfindungsgemäße Sytem ist selbsttragend und selbststehend, so daß es keine zusätzlichen Montagestützen oder Montagehilfen benötigt. Die erforderliche Horizontalaussteifung ist in den Modulen selbst integriert. Die Stellung der 3-D-Module ermöglicht variable Maße oder Deckenspannweite. Es gibt nur ein zusätzliches horizontales Trennelement (Boden bzw. Decke) bei übereinander angeordneten Modulen. Es ist eine variable Raumgestaltung entsprechend der Bauvorgaben des Bauherrn möglich. Es gibt keine Einschränkung bzgl. denkbarer geometrischer Ausprägungen.

Das erste einstöckige Fertigbauelement ist einstückig ausgebildet. Das erste Fertigbauelement hat C-förmigen Grundriß. Drei der von dem ersten Fertigbauelement einstöckig ausgebildeten Seitenwandungen grenzen einander über eine jeweilige Ecke der Zelle an. Das erste Fertigbauelement bildet drei Seitenwände und ein Deckenteil der Zelle einstückig aus.

Jeweilige Lagerstellen für zweite Fertigbauelemente in Form von Deckelementen, welche eine Decke vervollständigen, erzielt man dadurch, daß zwei gegenüberliegende, von dem ersten Fertigbauelement ausgebildete Seitenwände über die Decke an jeweils einem Ende hinausragen.

Vorzugsweise Weitergestaltungen der Vorrichtung sind in den Ansprüchen 2 und 3 beschrieben.

Nachstehend wird die Erfindung anhand der beigefügten Zeichnung näher erläutert.

Darin zeigt:
- Fig. 1: eine bevorzugte Ausführungsform eines erfindungsgemäßen Bausystems in perspektivischer Ansicht.

Bei der in Fig. 1 dargestellten bevorzugten Ausführungsform eines erfindungsgemäßen Bausystems 300 bilden das erste Bauelement 30 ein mittellanges Wandteil 31 bzw. ein langes Wandteil 33 mit zwei kurzen Wandteilen 32 und seinem integrierten Deckenteil 36 aus, wobei die Deckenteile 36 derart einstückig mit den Wandteilen 31 und 32 ausgebildet sind, daß sich wiederum Lagerstellen 37 für die zweiten Bauelemente 30 in Form von Deckenteilen 34, 35 ergeben.

Dabei handelt es sich um Raummodule mit zusätzlicher Decke, so daß sich nach unten offene Raummodule ergeben. Diese Raummodule 30 müssen nicht direkt aneinander gestellt werden, sondern können auf Abstand gestellt werden. Der so entstehende Zwischenraum läßt sich mit einfachen Deckenplatten 34 und 35, also den zweiten Bauelementen 30a, schließen. Da die Deckenplatten 34, 35 eine variable Länge aufweisen, sind unterschiedliche Abstände der Raummodule überbrückbar, ohne daß auf die Raummodule 30 als Fixpunkte mit Lagerstellen 37 verzichtet werden muß.

Diese Raummodule 30 sind auch zu fertigen Installationseinheiten erweiterbar. Diese Ausführungsform 300 mit Decke führt bereits bei der Herstellung zu einer statisch steifen Ecke. Diese Module 30 sind alleine standsicher und in der Lage Wind- sowie Horizontallasten aufzunehmen. Die sich dadurch ergebende leichte Stapelbarkeit der Module 30 führt auch bei mehreren Geschossen bzw. Stockwerken immer wieder zum gleichen statischen Bild und ist daher problemlos auch in die Höhe zu entwickeln.

### Bezugszeichenliste

- 300: Fertigbauelement-System

- 30: Erstes Bauelement
- 30a: Zweites Bauelement
- 31: Mittellanges Wandteil
- 32: Kurzes Wandteil
- 33: Langes Wandteil
- 34: Schmales Deckenteil
- 35: Breites Deckenteil
- 36: Integriertes Deckenteil
- 37: Lagerstelle

## Patentansprüche

1. Bausystem (300) mit Fertigbauelementen, welche zum Aufbauen von Gebäuden mit mehreren Zellen zusammensetzbar ausgebildet sind, wobei ein erstes, bodenseitig offenes Fertigbauelement (30) drei Seitenwandungen einer Zelle teilweise ausbildet, dessen drei Seitenwandungen (31, 32; 32, 33) aneinander über eine jeweilige Ecke der Zelle angrenzen, und ein zweites Fertigbauelement (30a) eine Decke einer Zelle ausbildet, wobei das erste Fertigbauelement (30) ein integriertes Deckenteil (36) einstückig aufweist, das Deckenteil (36) die Decke einer Zelle teilweise ausbildet und das zweite Fertigbauelement (30a) als Deckenplatte (34, 35) ausgebildet ist und bei beabstandeten ersten Fertigbauteilen (30) den so entstehenden Zwischenraum in der Zellendecke schließt, **dadurch gekennzeichnet, daß** zwei gegenüberliegende, von dem ersten Fertigbauelement (30) ausgebildete Seitenwände (32) über das Deckenteil (36) an jeweils einem Ende hinausragen und jeweils eine Lagerstelle (37) für den zweiten Fertigbauelement bilden, wobei die Seitenwände (32) im Verhältnis zu dem sie verbindenden Wandteil (31; 33) kurz sind.

2. Bausystem (300) nach Anspruch 1, **dadurch gekennzeichnet, daß** das zweite Fertigbauelement (30a) in verschiedenen Längenmaßen vorgesehen ist.

3. Bausystem (300) nach Anspruch 1 oder 2, **dadurch gekennzeichnet, daß** das erste Fertigbauelement (30) eine Höhe von 2 m bis 3 m, insbesondere 2,80 m, eine Breite von 1 m bis 2 m, insbesondere 1,60 m, und eine Länge von 3 m bis 5 m, insbesondere 3,20 m oder 4,80 m hat.

## Claims

1. Construction system (300) using prefabricated building elements which are designed such that they can be assembled to construct buildings with a plurality of cells, a first prefabricated building element (30), which is open on the floor side, partly forming three side walls of a cell, the three side walls (31, 32; 32, 33) of which element adjoin one another via a respective corner of the cell, and a second prefabricated building element (30a) forming a ceiling of a cell, the first prefabricated building element (30) having an integrated ceiling part (36) in one piece, the ceiling part (36) partly forming the ceiling of a cell, and the second prefabricated building element (30a) being designed as a ceiling slab (34, 35) and, when the first prefabricated building components (30) are spaced apart, closing the interspace thus resulting in the cell ceiling, **characterised in that** two opposite side walls (32) formed by the first prefabricated building element (30) project at in each case one end and in each case form a bearing (37) for the second prefabricated building element, the side walls (32) being short in relation to the wall part (31; 33) connecting them.

2. Construction system (300) according to Claim 1, **characterised in that** the second prefabricated building element (30a) is provided in different linear measures.

3. Construction system (300) according to Claim 1 or 2, **characterised in that** the first prefabricated building element (30) has a height of 2 m to 3 m, in particular 2.80 m, a width of 1 m to 2 m, in particular 1.60 m, and a length of 3 m to 5 m, in particular 3.20 m or 4.80 m.

## Revendications

1. Système de construction (300) à l'aide d'éléments de construction préfabriqués, lesquels éléments de construction préfabriqués sont conformés pour être assemblés en vue de construire un bâtiment ayant plusieurs cellules, un premier élément de construction préfabriqué (30) ouvert sur le fond formant partiellement trois parois latérales d'une cellule, dont les trois parois latérales (31, 32 ; 32, 33) sont contiguës entre elles par un angle correspondant de la cellule, et un deuxième élément de construction préfabriqué (30a) formant un plafond d'une cellule, le premier élément de construction (30) présentant une partie de plafond intégrée (36) ne formant qu'une pièce avec celui-ci, l'élément de plafond (36) formant partiellement le plafond d'une cellule, et le deuxième élément de construction (30a) étant conformé comme une plaque de plafond (34, 35) et lorsque deux premiers éléments de construction préfabriqués (30) sont à distance l'un de l'autre, fermant l'espace intermédiaire ainsi formé dans le plafond de la cellule, **caractérisé en ce que** deux parois latérales (32) opposées, formées par le premier élément de construction préfabriqué, dépassent au-delà de l'élément de plafond (36) chacun à une extrémité, et forment chacun un point d'appui (37) pour le deuxième élément de construction préfabriqué, des parois latérales (32) étant courtes par rapport à la partie de paroi (31) qui les relie.

2. Système de construction (300) selon la revendication 1, **caractérisé en ce que** le deuxième élément de construction préfabriqué (30a) est prévu en différentes longueurs.

3. Système de construction (300) selon la revendication 1 ou 2, **caractérisé en ce que** le premier élément de construction préfabriqué (30) a une hauteur de 2 à 3 m, notamment une hauteur de 2,80 m, une largeur de 1 à 2 m, notamment une largeur de 1,6 m, et une longueur de 3 à 5 m, notamment une longueur de 3,20 m ou 4,80 m.
